# EUROPÄISCHE PATENTSCHRIFT

(11) **EP 0 946 274 B1**
(45) Veröffentlichungstag und Bekanntmachung des Hinweises auf die Patenterteilung: **19.07.2000**
(21) Anmeldenummer: 97952740.5
(22) Anmeldetag: 15.12.1997
(51) Int. Cl.: B01F 15/02, B01F 15/04

(54) **DOSIER- UND ABTÖNANLAGE**
DOSING AND NUANCING SYSTEM
SYSTEME DE DOSAGE ET DE NUAN AGE

(30) Priorität: 23.12.1996 DE 19654829
(43) Veröffentlichungstag der Anmeldung: 06.10.1999
(73) Patentinhaber: DEUTSCHE AMPHIBOLIN-WERKE VON ROBERT MURJAHN GmbH + Co. KG, 64372 Ober-Ramstadt (DE)
(72) Erfinder: ANDRASCH VON DOMBY, Horst, D-64372 Ober-Ramstadt (DE); HEFNER, Manfred, D-55129 Mainz (DE); RÖBER, Friedhelm, D-04668 Pöhsig (DE)
(74) Vertreter: Pfenning, Meinig & Partner GbR
(86) Internationale Anmeldenummer: DE9702971
(87) Internationale Veröffentlichungsnummer: WO9828069

(56) Entgegenhaltungen:
- EP-A- 0 163 037
- WO-A-88/04225
- WO-A-91/10615
- DE-A- 4 313 171
- DE-U- 8 609 465
- US-A- 5 558 435

## Beschreibung

Die Erfindung betrifft eine Dosier- und Abtönanlage für viskose Medien, insbesondere für Farben und farbige Kunststoffe nach dem Oberbegriff des Hauptanspruchs.

Es sind Dosier- oder Abtönanlagen für Farben bekannt, mit denen aus einer Mehrzahl von Grundfarben eine entsprechend einem Kundenwunsch vorgegebene Mischfarbe gemischt werden kann. Dazu weist die Dosier- und Abtönanlage ein Mischgefäß auf, in dem die gewünschte Farbe zusammengemischt wird. In dem Einfüllbereich des Mischgefäßes sind Dosierventile angeordnet, die über Schlauchleitungen mit üblicherweise aus Kunststoff bestehenden Behältern für die Grundfarben verbunden sind. Für die Förderung der Grundfarben zu den Dosierventilen und von diesen zurück in die Behälter ist jeder Schlauchleitung eine Membranpumpe zugeordnet.

Für die Dosierung ist das Mischgefäß auf einer Waage angeordnet, über die die jeweils dosierte Menge gemessen wird. Die Waage, die Dosierventile und die Membranpumpen sind mit einer Steuereinrichtung verbunden, die beispielsweise als Computer ausgebildet sein kann, und die die Steuerung der Komponenten abhängig von einer vorgegebenen Rezeptur und den von der Waage vorgegebenen Signalen durchführt.

Problematisch bei den bekannten Abtönanlagen sind die in den Behältern verbleibenden Farbreste, denn die Pumpen können nur bis zu einem bestimmten Rest fördern. Außerdem bleiben mit abnehmendem Flüssigkeitsspiegel die Farben an den Wänden haften und trocknen. Es ist zwar in dem Behälter jeweils eine Umwälz- oder Rührvorrichtung vorgesehen, die von einem Motor angetrieben werden kann, eine Antrocknung der Farbreste kann dies jedoch nicht vermeiden. Es wird auch eine Umwälzung über die Schlauchleitungen vorgenommen, aber auch dieses Verfahren ist aufwendig. Darüber hinaus müssen beim Wechseln der Farbbehälter die Rückführleitungen in einen Auffangbehälter gebracht werden, so daß zusätzlich Verschmutzungen entstehen.

Da für die Förderung und Dosierung der Farben Membranpumpen verwendet werden, treten Druckstöße in den Schlauch- oder Förderleitungen auf, die zu Schwierigkeiten bei der Dosierung führen. Weiterhin sind die Behälter nicht luftdicht, so daß durch die Einwirkung von Luft sich eine Haut auf der Farbe bildet, wodurch die Viskosität des Mediums ungleichmäßig verändert wird.

Der Erfindung liegt die Aufgabe zugrunde, eine Mischanlage zu schaffen, die einen geringeren apparativen Aufwand benötigt und die die Farbreste minimiert und somit Kosten für die Reinigung und Entsorgung erheblich verringert.

Diese Aufgabe wird erfindungsgemäß durch die kennzeichnenden Merkmale des Hauptanspruchs in Verbindung mit den Merkmalen des Oberbegriffs gelöst.

Dadurch, daß die Behälter für das Zumischmedium, beispielsweise für die Grundfarben, mit einer kolbenartig verschieblichen Trennwand versehen sind, die jeweils gegen die Behälterwand abgedichtet ist und somit den Behälter in zwei Kammern teilt, wobei in der einen Kammer das Zumischmedium aufgenommen ist und die andere Kammer mit einem Druckmedium beaufschlagt wird, kann das Zumischmedium durch die unter Druck stehende Trennwand in die Förderleitung zu dem Dosierventil ausgedrückt werden. Dabei wird vorteilhafterweise die Behälterwand gleichzeitig durch die Trennwand von anhaftendem Medium gereinigt, so daß die im Volumen während des Ausdrückens des Zumischmediums immer größer werdende Kammer für das Druckmedium im wesentlichen frei von Zumischmedium ist. Auf diese Weise kann das gesamte Zumischmedium aus dem Behälter gepreßt werden, so daß keine Reste verbleiben. Aufgrund der Förderung des Zumischmediums über das Druckmedium ist keine Förderpumpe mehr nötig, wodurch die Genauigkeit der Dosierung verbessert wird, und da das Volumen der das Zumischmedium aufnehmenden Kammer immer an das Volumen des Zumischmediums angepaßt ist, muß keine Umwälzung des Mediums bzw. kein Rühren vorgenommen werden. Weiterhin ist ein luftdichter Abschluß gegeben, dadurch entsteht keine Haut auf dem Medium oder ein Antrocknen an den Wänden.

Ein Austauschen der Behälter ist mit wenigen Handgriffen möglich. Es können unterschiedliche Behältergrößen für die Abtönfarben verwendet werden, wobei die Größe abhängig von der Häufigkeit des Abtönens mit der Farbe in der Anlage gewählt werden kann, so daß alle Behälter für die Zumisch- oder Abtönmedien gleichzeitig umgewechselt werden können. Die Behälter können zugleich als Transportbehälter vom Hersteller der Zumischmedien eingesetzt werden, wodurch die Entsorgung des Liefergebindes entfällt.

Durch die in den Unteransprüchen angegebenen Maßnahmen sind vorteilhafte Weiterbildungen und Verbesserungen möglich. Durch die Ausbildung von Dichtlippen, die an der Behälterwand entlang gleiten, wird die gesamte Farbe beim Verschieben der Trennwand mitgenommen, wodurch nur ein sehr geringer Reinigungsaufwand mit entsprechend geringen Umweltbeeinflussungen notwendig wird.

Die Behälter sind aus einem festen Material, wie Metall hergestellt, sie können als Mehrwegbehälter verwendet werden, wodurch weiterhin die Umweltbelastung verringert wid und das Kreislaufwirtschaftsgesetz erfüllt wird. Aufgrund der speziellen Ausdrückart des Mediums, üblicherweise von unten nach oben bei senkrecht stehendem Behälter, kommt das Medium nicht mit Sauerstoff in Verbindung, so daß auch bei teilentleertem Behälter eine Zwischenlagerung ohne die Notwendigkeit einer speziellen Abdeckung oder Umwälzung möglich ist.

Aufgrund der oben beschriebenen Maßnahmen werden eine erhebliche Kostenreduzierung, ein geringerer Reinigungs- und Entsorgungsaufwand, eine hohe Genauigkeit beim Dosiervorgang und eine einfache Montage erreicht.

Ein Ausführungsbeispiel der Erfindung ist in der Zeichnung dargestellt und wird in der nachfolgenden Beschreibung näher erläutert.

Die einzige Figur zeigt schematisch die erfindungsgemäße Dosier- und Abtönanlage.

Die Dosier- und Abtönanlage nach der Erfindung dient zur Herstellung gefärbter Medien mit unterschiedlicher Viskosität und Körnung, insbesondere für Materialien unterschiedlicher Bindung, wie Farben auf Dispersions-, Lack- oder Silikatbasis, Putzen auf Dispersions-, Lack- oder Silikatbasis, Klebern und Spachtelmassen sowie Materialien ähnlicher Provinienz.

In der Figur ist mit 1 ein Dispergier- oder Mischgefäß bezeichnet, das auf einer elektrischen bzw. elektronischen Waage 2 angeordnet ist. Die Waage ist mit einer Steuereinrichtung 3 verbunden, die beispielsweise als Personalcomputer ausgebildet sein kann. Vorzugsweise in der Nähe der Waage ist ein Bediendisplay 4 mit Eingabevorrichtung vorgesehen. Die Steuereinrichtung 3 ist mit einem Drucker 5 oder einem sonstigen Aufzeichnungsgerät verbunden.

In der Nähe des Mischgefäßes 1 sind eine Mehrzahl von Behältern 6 für Grundfarben, im Falle einer Abtönanlage, vorgesehen, von denen in der Figur nur einer gezeigt ist. Die Behälter 6 stehen vorzugsweise senkrecht und ihr Auslaß 7 ist jeweils mit einer beispielsweise als Schlauchleitung ausgebildeten Förderleitung 8 verbunden. Die jeweilige Förderleitung 8 ist mit einem pneumatischen Dosierventil 9 für einen Grob- und einen Feinstrom verbunden. Diese Dosierventile 9 für die einzelnen Grundfarben sind in der Nähe des Mischgefäßes 1 angeordnet, wobei ihr Auslaß vorzugsweise direkt in Richtung des Mischgefäßes 1 gerichtet ist. Die Dosierventile 9 werden von Magnetventilen 10 gleichfalls für einen Grob- und einen Feinstrom angesteuert. Die Magnetventile sind einerseits mit der Steuereinrichtung 3 und andererseits mit einer Luftleitung 11 verbunden, wobei die jeweiligen Luftleitungen 11 mit einer oder mehreren Druckquellen verbunden sind.

Der jeweilige Behälter 6 für das Zumischmedium, beispielsweise für Grundfarben, ist vorzugsweise zylinderförmig mit glatten Wänden ausgebildet und besteht beispielsweise aus Edelstahl und ist mit einem Deckel 12 abgeschlossen, der den Auslaß 7 für den Anschluß an die Förderleitung 8 aufweist. Innerhalb des Behälters 6 ist eine Trennwand 13 angeordnet, die bei gefülltem Behälter 6 in der Nähe des Bodens 14 (siehe gestrichelte Darstellung) angeordnet ist. Die Trennwand 13 weist an ihrem Umfang einen als Dichtlippe dienenden elastischen Ring 15 auf.

Unterhalb der Trennwand 13, das heißt am Boden 14 des Behälters 6, ist ein Anschluß für eine Druckluftleitung 16 vorgesehen, wobei die Druckluftleitung 16 mit der Druckluftquelle oder jeweils mit einer Druckluftquelle verbunden ist.

Zwischen Auslaß 7 des Behälters 6 und der Förderleitung 8 ist ein Abschaltventil 17 geschaltet.

Die Funktionsweise der Anlage nach der einzigen Figur ist wie folgt. Entsprechend einer vorgegebenen Rezeptur steuert die Steuereinrichtung 3 entweder über ein entsprechendes Programm oder manuell die jeweiligen Ventile für das Druckmedium Luft und die Magnet- und Dosierventile 9, 10 an. Dabei wird über die Druckluftleitung 16 unter Druck stehende Luft in einen der Behälter 6 eingeleitet, wodurch die Trennwand 13 nach oben verschoben wird, und es wird über den Auslaß 7 und die Förderleitung 8 das Medium zu dem Dosierventil 9 gedrückt, das entsprechend der vorgegebenen Rezeptur dosiert, wobei erste eine Grobdosierung und anschließend eine Feindosierung vorgenommen werden kann. Gleichzeitig wird das Gewicht der Mischung im Mischgefäß 1 über die Waage 2 erfaßt und an die Steuereinrichtung 3 gegeben, wodurch die Dosierung verifiziert bzw. geregelt werden kann.

In den jeweiligen Behältern 6 bilden sich zwei Kammern, eine obere Kammer 18, die das Zumischmedium bzw. die Grundfarbe enthält, und eine untere Kammer 19, die sich mit zunehmender Entleerung vergrößernd das Druckmedium, das heißt die Luft, aufnimmt. Wie aus der Figur zu erkennen ist, gleitet die ringförmige Dichtlippe 15 an der Wand des Behälters 6 entlang, so daß die untere Kammer 19 im wesentlichen frei von Zumischmedium ist.

Wenn der Behälter leer ist, wird das Abschaltventil 17 abgeschaltet (das Ventil 17 kann auch zwischenzeitlich abgeschaltet werden, wenn der Behälter 6 nicht in Benutzung ist), der Deckel 12 und die Druckluftleitung wird entfernt und ein neuer Behälter installiert.

Auch das Mischgefäß 1 kann als ein Behälter entsprechend Behälter 6 ausgebildet sein, wobei jedoch die Trennwand beim Mischen sich in ihrer Ausgangsstellung, das heißt am Boden 14, befindet und lediglich bei der späteren Anwendung von der Möglichkeit des Verschiebens der Trennwand 13 Gebrauch gemacht wird.

Es ist in einem anderen Ausführungsbeispiel auch möglich, daß die Druckluftleitung nicht außen am Boden des Behälters 6 angeschlossen ist, sondern durch den Auslaß 7 hindurch und durch die Trennwand 13 hindurch in die untere Kammer 19 geführt wird. Dabei müssen die Druckluftleitung 16 verschiebbar sein und Abstreifer für das Entfernen des Zumischmediums vorhanden sein.

Die Zumischmedien sind im oberen Ausführungsbeispiel als Farbpasten beschrieben, es können jedoch auch Putzpasten, Körnungen oder gemahlene Pulver als Zumischmedien verwendet werden.

Die Dosier- und Abtönanlage kann Bestandteil einer Fertigungslinie für die Herstellung gefärbter Medien, zum Beispiel gefärbter Dispersionsfarben sein, die eine Eimerentstapelungseinheit, bei der ineinandergeschachtelte leere Eimer voneinander getrennt und auf eine Transporteinrichtung, zum Beispiel einen Rollenförderer, gestellt werden, eine Etikettiereinheit zum Markieren der Eimer, eine Dosiereinheit für die Abtönware, zum Beispiel weiße Dispersionsfarbe, bei der die Weißware in die leeren Eimer, zum Beispiel aus einem Behälter in entsprechender Größe nach der Erfindung dosiert wird, einer oder mehreren Dosierstationen, bei denen unterschiedliche, in den oben beschriebenen Behältern mit unter Druck stehenden Trennwänden aufgenommenen Farbpasten in die Weißware dosiert werden, eine Deckelaufleg- und Gebindeverschließeinheit zum Verschließen der Eimer mit der mit Farbpasten versehenen Weißware, eine oder mehrere Mischstationen, in denen die Eimer gerüttelt oder rotiert werden, damit der Inhalt durchmischt wird, aufweist. Die Eimer werden von einer Station zu anderen auf dem Rollenförderer geleitet und am Ende von einem Roboter auf eine Palette gestapelt, wobei der gesamte Prozeß von der Steuereinrichtung gesteuert wird.

In dem beschriebenen Ausführungsbeispiel wird als Druckmedium Luft verwendet, selbstverständlich können andere Gase gewählt werden, auch ist die Verwendung von Hydraulikflüssigkeiten denkbar.

## Patentansprüche

1. Dosier- und Abtönanlage zur Herstellung von gefärbten Medien, mit mindestens einem auf einer Waage (2) angeordneten Mischgefäß (1), dem dosiert mindestens ein Zumischmedium zugeführbar ist, und mindestens einem das Zumischmedium aufnehmenden Behälter (6), das über eine Förderleitung (8) mit in dem Zuführbereich zu dem Mischgefäß (6) angeordneten Dosierventilen (9) verbunden sind, und mit der Förderleitung (8) zugeordneter Fördervorrichtung, die das Zumischmedium aus dem Behälter (6) über die Förderleitung zu den Dosierventilen (9) fördert, wobei die Waage (2), die Dosierventile (9) und die Fördervorrichtungen mit einer Steuereinrichtung (3) verbunden sind, die die Förderung und Dosierung des Zumischmediums nach vorbestimmter Rezeptur steuert,
**dadurch gekennzeichnet,** daß der Behälter (6) für das Zumischmedium eine kolbenartige verschiebbare Trennwand (13) aufweist, die zu der Behälterwand abgedichtet ist und den Behälter (6) in zwei Kammern (18,19) veränderlichen Volumens teilt, und daß die eine Kammer (18) mit der Förderleitung (8) verbunden ist und das Zumischmedium aufnimmt und die andere Kammer (19) über eine Druckleitung (16) mit einer Quelle für ein Druckmedium verbunden ist, wobei zur Förderung des Zumischmediums das Druckmedium, gesteuert durch die Steuereinrichtung (3), die Trennwand (13) verschiebt.

2. Dosier- und Abtönanlage nach Anspruch 1, dadurch gekennzeichnet, daß mehrere Behälter mit entsprechenden Förderleitungen und Fördervorrichtungen vorgesehen sind.

3. Dosier- und Abtönanlage nach Anspruch 1 oder 2, dadurch gekennzeichnet, daß die Trennwand (13) an ihrem Umfang mit mindestens einer elastischen Dichtlippe (15) versehen ist, die beim Verschieben der Trennwand (13) in dichtendem Kontakt an der Behälterwand entlang gleitet.

4. Dosier- und Abtönanlage nach einem der Ansprüche 1 bis 3, dadurch gekennzeichnet, daß die Druckleitung (16) an dem der Förderleitung (8) entgegengesetzten Ende des Behälters (6) angeschlossen ist.

5. Dosier- und Abtönanlage nach einem der Ansprüche 1 bis 4, dadurch gekennzeichnet, daß in der Förderleitung (8) in unmittelbarer Nähe des Behälters (6) ein Abschaltventil (17) angeordnet ist.

6. Dosier- und Abtönanlage nach einem der Ansprüche 1 bis 5, dadurch gekennzeichnet, daß das Druckmedium Gas ist.

7. Dosier- und Abtönanlage nach einem der Ansprüche 1 bis 6, dadurch gekennzeichnet, daß die Dosierventile (9,10) pneumatisch gesteuert sind.

8. Dosier- und Abtönanlage nach einem der Ansprüche 1 bis 7, dadurch gekennzeichnet, daß das Mischgefäß (1) gleichfalls als Behälter mit Trennwand ausgebildet ist.

9. Dosier- und Abtönanlage nach einem der Ansprüche 1 bis 8, dadurch gekennzeichnet, daß die Behälter (6) aus festem Material mit glatten Wänden hergestellt sind.

10. Dosier- und Abtönanlage nach Anspruch 9, dadurch gekennzeichnet, daß das feste Material Edelstahl ist.

11. Dosier- und Abtönanlage nach einem der Ansprüche 1 bis 3 oder 5 bis 10, dadurch gekennzeichnet, daß die Förderleitung für das Druckmedium im wesentlichen mittig durch einen Deckel des Behälters (6) und durch die Trennwand (13) in die Kammer (19) für das Druckmedium geführt ist.

12. Dosier- und Abtönanlage nach einem der Ansprüche 2 bis 11, dadurch gekennzeichnet, daß die Behälter entsprechend der Menge des jeweils verwendeten Zumischmediums unterschiedlich groß ausgebildet sind.

## Claims

1. Dosing and nuancing system for producing coloured substances, comprising at least one mixing vessel (1) positioned on a scale (2) to which is fed a dosage of at least one admix substance, and at least one container (6) to receive the admix substance, which are connected via a conveying pipe (8) to the dosing valves (9) positioned in the delivery area to the mixing vessel (6), and a conveying device which is associated with the conveying pipe (8) and conveys the admix substance from the container (6) via the conveying pipe to the dosing valves (9), and the scales (2), the dosing valves (9) and the conveying devices are connected to a control device (3) which controls conveying and dosage of the admix substance according to a predetermined prescription, **characterised in that** the container (6) for the admix substance comprises a pistonlike displaceable separating wall (13) which is sealed towards the container wall and divides the container (6) into two chambers (18, 19) of variable volume, and the one chamber (18) is connected to the conveying pipe (8) and receives the admix substance, and the other chamber (19) is connected via a pressure pipe (16) to a source for a pressure medium, and the pressure medium displaces, for the purpose of conveying the admix substance, the separating wall (13) under control of the control device (3).

2. Dosing and nuancing system according to Claim 1, **characterised in that** a plurality of containers with respective conveying pipes and conveying devices is provided.

3. Dosing and nuancing system according to Claim 1 or 2, **characterised in that** the separating wall (13) is at its periphery provided with at least one elastic sealing lip (15) which glides during displacement of the separating wall (13) in sealing contact along the container wall.

4. Dosing and nuancing system according to one of Claims 1 to 3, **characterised in that** the pressure pipe (16) is connected to the end of the container (6) opposite the conveying pipe (8).

5. Dosing and nuancing system according to one of Claims 1 to 4, **characterised in that** a switch-off valve (17) is arranged in the conveying pipe (8) in the immediate vicinity of the container (6).

6. Dosing and nuancing system according to one of Claims 1 to 5, **characterised in that** the pressure medium is a gas.

7. Dosing and nuancing system according to one of Claims 1 to 6, **characterised in that** the dosing valves (9, 10) are pneumatically controlled.

8. Dosing and nuancing system according to one of Claims 1 to 7, **characterised in that** the mixing vessel (1) is also designed as a container with separating wall.

9. Dosing and nuancing system according to one of Claims 1 to 8, **characterised in that** the container (6) are made of a rigid material with smooth walls.

10. Dosing and nuancing system according to Claim 9, **characterised in that** the rigid material is stainless steel.

11. Dosing and nuancing system according to one of Claims 1 to 3 or 5 to 10, **characterised in that** the conveying pipe for the pressure medium is essentially centrally guided through a cover of the container (6) and through the separating wall (13) into the chamber (19) for the pressure medium.

12. Dosing and nuancing system according to one of Claims 2 to 11, **characterised in that** the containers are of varying size to correspond with the quantity of respectively used admix substance.

## Revendications

1. Installation de dosage et de nuançage pour un fabriquer des milieux colorés, comportant au moins une enceinte de mélange (1) qui est disposée sur une balance (2) et à laquelle peut être amené au moins un milieu d'addition, et au moins un récipient (6) qui loge le milieu d'addition au mélange et qui est relié par l'intermédiaire d'une canalisation de convoyage (8) comportant des vannes de dosage (9) qui sont disposées dans la zone d'amenée aboutissant à l'enceinte de mélange (6), et comportant un dispositif de convoyage, qui est associé à la canalisation de convoyage (8) et entraîne le milieu d'addition au mélange depuis le récipient (6) aux vannes de dosage (9) par l'intermédiaire de la canalisation de convoyage, la balance (2), les vannes de dosage (9) et les dispositifs de convoyage étant reliés à un dispositif de commande (3), qui commande le convoyage et le dosage du milieu d'addition au mélange conformément à une composition prédéterminée, caractérisé en ce que le récipient (6) pour le milieu d'addition au mélange comporte une paroi de séparation translatable (13), en forme de piston, qui est fermée de façon étanche par rapport à la paroi du récipient et divise le récipient (6) en deux chambres (18,19) ayant des volumes variables, et qu'une chambre (18) est reliée à la canalisation de convoyage (8) et reçoit le milieu d'addition au mélange, tandis que l'autre chambre (19) est reliée par l'intermédiaire d'une canalisation de pression (16) à une source d'un milieu sous pression, auquel cas pour l'entraînement du milieu d'addition au mélange le milieu sous pression déplace la paroi de séparation (13) d'une manière commandée par le dispositif de commande (3).

2. Installation de dosage et de nuançage selon la revendication 1, caractérisé en ce que plusieurs récipients sont prévus avec des canalisations correspondantes de convoyage et des dispositifs correspondants de convoyage.

3. Installation de dosage et de nuançage selon la revendication 1 ou 2, caractérisé en ce que la paroi de séparation (13) comporte sur sa périphérie au moins une lèvre d'étanchéité élastique (15) qui, lors de la translation de la paroi de séparation (13), glisse contre la paroi du récipient en restant en contact étanche avec cette dernière.

4. Installation de dosage et de nuançage selon l'une des revendications 1 à 3, caractérisée en ce que la canalisation de pression (16) est raccordée à l'extrémité du récipient (6), qui est située à l'opposé de la canalisation de convoyage (8).

5. Installation de dosage et de nuançage selon l'une des revendications 1 à 4, caractérisée en ce qu'une vanne d'interruption (17) est disposée dans la canalisation de convoyage (8) à proximité directe du récipient (6).

6. Installation de dosage et de nuançage selon l'une des revendications 1 à 5, caractérisée en ce que le milieu sous pression est un gaz.

7. Installation de dosage et de nuançage selon l'une des revendications 1 à 6, caractérisée en ce que les soupapes de dosage (9,10) sont commandées pneumatiquement.

8. Installation de dosage et de nuançage selon l'une des revendications 1 à 7, caractérisée en ce que l'enceinte de mélange (1) est agencée également sous la forme d'un récipient pourvu d'une paroi de séparation.

9. Installation de dosage et de nuançage selon l'une des revendications 1 à 8, caractérisée en ce que les récipients (6) sont réalisés en un matériau solide possédant des parois lisses.

10. Installation de dosage et de nuançage selon la revendication 8, caractérisée en ce que le matériau solide est de l'acier spécial.

11. Installation de dosage et nuançage selon l'une des revendications 1 à 3 ou 5 à 10, caractérisée en ce que la canalisation de convoyage pour le milieu sous pression traverse, essentiellement en son centre, un couvercle du récipient (6) et pénètre par la paroi de séparation (13) dans la chambre (19) pour le milieu sous pression.

12. Installation de dosage et de nuançage selon l'une des revendications 2 à 11, caractérisée en ce que les récipients sont réalisés avec des dimensions différentes, en fonction de la quantité du milieu d'addition au mélange, respectivement utilisé.
